# EUROPÄISCHE PATENTSCHRIFT

(11) **EP 1 987 738 B1**
(45) Veröffentlichungstag und Bekanntmachung des Hinweises auf die Patenterteilung: **07.04.2010**
(21) Anmeldenummer: 08007481.8
(22) Anmeldetag: 17.04.2008
(51) Int. Cl.: A47C 3/023

(54) **Freischwingerstuhl**
Free swinging chair
Chaise à piètement traîneau

(30) Priorität: 02.05.2007 DE 102007020817
(43) Veröffentlichungstag der Anmeldung: 05.11.2008
(73) Patentinhaber: Sedus Stoll AG, 79761 Waldshut-Tiengen (DE)
(72) Erfinder: Maier, Klaus, 79875 Dachsberg (DE)
(74) Vertreter: Lauer, Joachim

(56) Entgegenhaltungen:
- DE-A1- 4 200 468
- GB-A- 407 221
- US-A- 5 018 789

## Beschreibung

### TECHNISCHES GEBIET

Die vorliegende Erfindung bezieht sich auf das Gebiet der Möbelindustrie. Sie betrifft einen Freischwingerstuhl, welcher insbesondere für Büroräume geeignet ist, gemäss dem Oberbegriff von Anspruch 1.

### STAND DER TECHNIK

Freischwingerstühle sind in den unterschiedlichsten Ausführungen bekannt, wie z.B. US 5 018 789 A. Bei ihnen wird der Sitz von einem Traggestell ohne hintere Stuhl beine getragen, so dass er unter Belastung nachgeben und schwingen kann. Um die im Traggestell auftretenden hohen Biegekräfte aufnehmen zu können, ist es meist als metallisches Rohrgestell ausgebildet, das charakteristischerweise einen u-förmigen Fussteil und zwei wenigstens abschnittsweise vertikale, vordere Stuhlbeine aufweist, die zumeist auch noch durch wenigstens eine Quertraverse miteinander verbundenen sind. Sitz, Rückenlehne und/oder Armstützen sind demgebenüber aus den verschiedensten Materialien einschliesslich Kunststoff bekannt.

### DARSTELLUNG DER ERFINDUNG

Die Erfindung stellt sich die Aufgabe, einen Freischwingerstuhl der vorgenannten Art anzugeben, wobei Kunststoff teilweise auch für das Traggestell verwendet ist. Diese Aufgabe wir gelöst durch einen Freischwingerstuhl mit den Merkmalen des Anspruchs 1.

Der erfindungsgemässe Freischwingerstuhl ist demnach dadurch gekennzeichnet, dass die oberen Enden der Stuhlbeine unterhalb der vorderen Quertraverse unter einem schrägen Winkel gegen die Rückenlehne hin abgebogen sind und sich etwas bis gegen die Mitte der Sitzplatte hin erstrecken. Dort sind sie mit Streben etwa gleichen Durchmessers aus Kunststoff auf Stoss verbunden, die sich weiter gegen die Rückenlehne hin erstrecken und die durch eine hintere Quertraverse ebenfalls aus Kunststoff miteinander verbunden sind. Die Sitzplatte ist formstabil, mit der hinteren Quertraverse verbunden und an der vorderen Quertraverse schwenkbar angebracht.

Bei dieser Ausbildung können die beiden Streben sowie auch die hintere Quertraverse funktionell dem Traggestell zugerechnet werden. Über die formstabile Sitzplatte ist dieser Teil des Traggestells zusätzlich an der vorderen Quertraverse abgestützt.

Bevorzugte Ausgestaltungen der Erfindung sind in den abhängigen Ansprüchen gekennzeichnet.

Danach sind die Streben und die hintere Quertraverse sowie vorzugsweise auch noch die Sitzplatte und weiter vorzugsweise auch noch die Rückenlehne einstückig ausgebildet.

Eine optisch besonders ansprechende Ausführung ergibt sich, wenn die Rückenlehne mit dem Sitz nicht direkt verbunden, sondern ausschliesslich an den beiden Streben befestigt ist.

Zur dauerhaften stabilen Verbindung der oberen Enden der Stuhlbeine mit den Streben können Bolzen, insbesondere Metallbolzen verwendet werden, wobei diese vorzugsweise im Kunststoffmaterial der Streben fest eingebettet und in den abgebogenen Enden der Stuhlbeine in einer Steckhülse aufgenommen sind. Die Bolzen sind von aussen nicht sichtbar.

Sofern die Streben oder die Steckhülsen, wie jeweils bevorzugt, Spritzgussteile aus Kunststoff sind, können die Einstecköffnungen für die Bolzen in den Streben bzw. in den Steckhülsen in an sich bekannter Weise mit Zügen und Feldern versehen sein, um bei einfacher Ausformbarkeit der Teile zylindrische Anlageflächen für die Bolzen zu erhalten.

Die Sitzplatte besteht zumindest bei einstückiger Ausbildung mit den Streben und der hinteren Quertraverse ebenfalls aus Kunststoff, wobei sie auf ihrer Oberseite vorzugsweise mit Verstärkungsrippen versehen ist. Diese sind dann weiter bevorzugt unter einem schrägen Winkel gegenüber der Sitzplatte sowie parallel zu den beidseitigen Endabschnitten der hinteren Quertraverse zwischen der Sitzschale und den Streben ausgerichtet, damit das die Streben, die hintere Quertraverse und die Sitzplatte mit den Verstärkungsrippen umfassende Teil bei spitzgusstechnischer Herstellung einfach aus der Spritzgussform ausformbar ist.

Besonders bevorzugt ist die Rückenlehne ebenfalls aus Kunststoff und einstückig mit den Streben, der hinteren Quertraverse sowie der Sitzplatte ausgeführt. Der erfindungsgemässe Freischwingerstuhl besteht in diesem Fall nur aus sehr wenigen, bei seiner Montage miteinander zu verbindenden Teilen und kann sehr rationell hergestellt werden.

Zur schwenkbaren Lagerung der Sitzplatte an der vorderen Quertraverse kann in ihr eine nach unten offene Nut für die Aufnahme und Lagerung der vorderen Quertraverse vorgesehen sein, wobei die Flanken im Hinblick auf das Ausformen bei spitzgusstechnischer Herstellung vorzugsweise ebenfalls parallel zu den beidseitigen Endabschnitten der hinteren Quertraverse zwischen der Sitzplatte und den Streben ausgerichtet sind.

Zur schwenkbaren Befestigung der Sitzplatte an der vorderen Quertraverse können klammerartige Befestigungselemente verwendet werden, in welchen die vordere Quertraverse schwenkbar ist und welche in Ausformungen der Sitzplatte drehfest angeordnet und in diesen verrastet sind.

Der erfindungsgemässe Freischwingerstuhl kann auch mit Armstützen versehen sein, wobei diese vorzugsweise auch wieder einstückig zumindest mit den Streben ausgebildet sind.

### KURZE ERLÄUTERUNG DER FIGUREN

Die Erfindung soll nachfolgend anhand von Ausführungsbeispielen im Zusammenhang mit der Zeichnung näher erläutert werden. Es zeigen:
- Fig. 1: eine Seitenansicht eines Freischwingerstuhles ohne Armstützen nach der Erfindung;
- Fig. 2: eine geschnittene Teildarstellung des Stuhles von Fig. 1, wobei die Schnittebene in einer der beiden Streben gewählt ist;
- Fig. 3: eine geschnittene Darstellung des Stuhles von Fig. 1, wobei die Schnittebene in der Mitte der Sitzplatte gewählt ist;
- Fig. 4: eine geschnittene Teildarstellung des Stuhles von Fig. 1 mit vergrösserter Detaildarstellung A, wobei die Schnittebene auf Höhe eines klammerartigen Befestigungselements für die Sitzplatte gewählt ist; und
- Fig. 5: eine Seitenansicht eines Freischwingerstuhles mit Armstützen nach der Erfindung.

### WEGE ZUR AUSFÜHRUNG DER ERFINDUNG

Der in Fig. 1 dargestellte Freischwingerstuhl umfasst ein metallisches Rohrgestell 1, einen Sitz 2 und eine Rückenlehne 3.

Das metallische Rohrgestell 1 weist einen u-förmigen Fussteil 4 auf, von dem in Fig. 1 nur einer seiner beiden seitlichen Schenkel zu sehen ist: Von dem Fussteil 4 aus setzt sich das Rohrgestell 1 weiter fort zunächst etwa vertikal noch oben in Form zweier Stuhlbeine 5 deren obere Endabschnitte 6 unter einem schrägen Winkel nach hinten gegen die Rückenlehne 3 hin abgebogen sind. Von den beiden Stuhlbeinen 5 ist in Fig. 1 ebenfalls nur eines zu sehen. Im Bereich ihrer abgebogenen Endabschnitte 6 sind die beiden Stuhlbeine 5 über eine vordere Quertraverse 7 miteinander verbunden, die ebenfalls aus Metall besteht.

Die abgebogenen Endabschnitte 6 der Stuhlbeine 5 erstrecken sich nur bis etwa gegen die Mitte der Sitzes 2 hin. Dort sind sie jeweils mit Streben 8 gleichen Durchmessers auf Stoss verbunden, von welchen in Fig. 1 wiederum nur eine zu sehen ist. Die Streben 8 erstrecken sich in gleicher Richtung weiter bis zur Rücklehne 3 hin und sind mit dieser verbunden, wobei dies bei der dargestellten Ausführungsform die einzige Verbindung der Rückenlehne 3 mit den übrigen Teilen des Stuhls bildet. Indem die Rückenlehne in ihrer Höhe relativ schmal ausgebildet ist und einen deutlichen Abstand zum Sitz 2 hält, ergibt sich ein besonderes, offenes Erscheinungsbild.

In ihrem mittleren Bereich sind die beiden Streben 8 durch eine hintere Quertraverse 9 miteinander verbunden, von welcher in Fig. 1 vor allem einer ihrer beidseitigen Endabschnitte 10 zu erkennen ist. Die beidseitigen Endabschnitte 10 zweigen etwa unter einem rechten Winkel von den Streben 8 schräg nach unten ab. Die hintere Quertraverse 9 hat insgesamt die Form eines nach unten gebogenen Bügels.

Der Sitz 2 weist eine formstabile Sitzplatte 11 und eine Polsterung 12 auf, welche auf einem Polsterträger 13 aufgebaut ist. Getragen wird der Sitz 2 von den beiden Quertraversen 7 vorne und 9 hinten.

Gemäss einer bevorzugten Ausführungsform der Erfindung bilden die Sitzplatte 11, die Rückenlehne 3, die Streben 8, sowie die hintere Quertraverse 9 ein einstückiges, spitzgusstechnisch hergestelltes, in sich weitgehend formstabiles Kunststoffteil aus einem faserverstärken Kunststoffmaterial, wobei es sich bei diesem z.B. um PAGF30 oder PAGF15 handeln kann.

Zur Verbindung der Streben 8 mit den abgebogenen Endabschnitten 6 der Stuhlbeine 5 dienen, wie in Fig. 2 zu erkennen, metallische Bolzen 14. In den Streben 8 sind diese Bolzen 14 fest eingebettet, was beispielsweise durch Einschlagen der Bolzen 14 in entsprechende Ausnehmungen in den Enden der Streben 8 unmittelbar nach dem Ausformen aus der Spritzgussform erreicht werden kann, solange der Kunststoff noch warm ist.

In den Endabschnitten 6 der Stuhlbeine 5 sind die Bolzen 14 in Steckhülsen 15 aufgenommen, die aus Kunststoff bestehen und auch wiederum spritzgusstechnisch hergestellt sein können. Um für die Bolzen 14 in diesen Steckhülsen 15 und in den erwähnten Ausnehmungen in den Enden der Streben 8 zylindrische Anlageflächen zu schaffen und die entsprechenden Hohlräume beim Spritzgiessen dennoch einfach ausformen zu können, sind die Steckhülsen sowie die Ausnehmungen innenseitig mit Zügen und Feldern versehen, so dass sie innenseitig einen etwa zahnradförmigen Querschnitt aufweisen.

Die Verwendung metallischer Bolzen zur Verbindung der Stuhlbeine 5 mit den Streben 8 ist vorteilhaft, weil damit den unterschiedlichen Biege- und Materialeigenschaften dieser Teile ausreichend Rechnung getragen werden kann und kritische Kerbspannungen im Kunststoffmaterial der Streben 8 vermieden werden, wie sie z.B. auftreten würden, wenn Endabschnitte der Streben 8 in die Stuhlbeinenden eingesteckt würden. Günstig ist insbesondere, wenn die Bolzen 14 einen Durchmesser von 15 mm und eine Länge 150 mm aufweisen bei einen Aussendurchmesser der Stuhlbeine 5 von 25 und einer Wandstärke der Stuhlbeine von 2 mm.

Wie in Fig. 3 zu erkennen, weist die Sitzplatte 11 in ihrem vorderen Bereich eine nach unten offene Nut 16 für die Aufnahme und Lagerung der vorderen Quertraverse 7 auf. Damit bei der spritzgusstechnischen Herstellung der Sitzplatte 11 einstückig mit der Rückenlehne 3, den Streben 8 und der hinteren Quertraverse 9 diese Nut 16 einfach ausformbar ist, sind ihre Flanken parallel zu den beidseitigen Endabschnitten 10 der hinteren Quertraverse 9 zwischen der Sitzplatte 11 und den Streben 8 ausgerichtet, wobei diese Ausrichtung der Öffnungsrichtung des Spritzgusswerkzeuges entspricht.

Die Sitzplatte 11 weist eine relativ dünne Wandstärke von nur ca 5 mm auf. Damit sie ausreichend formstabil ist sind zu ihrer Aussteifung an ihrer Oberseite Verstärkungsrippen 17 vorhanden, welche insgesamt ein Verstärkungsgitter bilden. Auch diese Verstärkungsrippen 17 sind, um einfach ausgeformt werden zu können, unter einem schrägen Winkel gegenüber der Sitzplatte 11 parallel zu den beidseitigen Endabschnitten 10 der hinteren Quertraverse 9 ausgerichtet.

In Fig. 3 ist auch der bereits erwähnte Polsterträger 13 erkennbar, welcher die Polsterung 12 trägt. Der Polsterträger 13 ist mittels Schrauben auf der Sitzplatte 11 befestigt. Um die für die Polsterung 12 zur Verfügung stehende Schichtdicke zu optimieren, schmiegt sich der Polsterträger 13 eng an die Sitzplatte 11 an und weist dazu eine an die Gitterstruktur der Verstärkungsrippen 17 und die sonstigen Ausformungen der Sitzplatte 11 angepasste Reliefstruktur auf.

Zur Befestigung der Sitzplatte 11 an der vorderen Quertraverse 7 dienen klammerartige Befestigungselemente 18 aus Kunststoff, wie sie in Fig. 4 und der entsprechenden Ausschnittsvergrösserung erkennbar sind. Die Befestigungelemente 18 werden mit ihrer offenen Seite auf die vordere Quertraverse 7 aufgeschoben bzw. aufgeklippt und anschliessend in entsprechende Ausformungen 19 der Sitzplatte 11 eingeschoben und darin mit an ihnen ausgebildeten Rastnasen drehfest verrastet. Lediglich als Sicherung für diese Rastverbindung ist noch eine Schraube 20 vorhanden. In den Befestigungselementen 18 ist die vordere Quertraverse 7 drehbar, so dass die Schwenkbewegungen, die der Sitz 2 um die vordere Quertraverse 7 unter Belastung ausführt, möglich sind. Von der Befestigung der Sitzplatte 11 an der vorderen Quertraverse 7 werden auch diejenigen Kräfte aufgenommen, die die Sitzplatte 11 unter Belastung in horizontaler Richtung nach vorne auf die Quertraverse ausübt.

Fig. 5 zeigt noch einen Freischwingerstuhl entsprechend Fig. 1, jedoch mit Armstützen 21. Diese sind einstückig an den Streben 8 angeformt und erstrecken sich bügelartig nach oben gewölbt zwischen deren Enden. Gegenüber den Streben 8 sind sie etwas nach aussen versetzt, so dass sie bei spritzgusstechnischer Herstellung einfach mit ausformbar sind.

### BEZEICHNUNGSLISTE

- 1: metallisches Rohrgestell
- 2: Sitz
- 3: Rückenlehne
- 4: u-förmiger Fussteil der Rohrgestells
- 5: Stuhlbeine
- 6: obere Endabschnitte 15 der Stuhlbeine
- 7: vordere Quertraverse 16
- 8: Streben
- 9: hintere Quertraverse
- 10: Endabschnitte der hinteren Quertraverse
- 11: Sitzplatte
- 12: Polsterung
- 13: Polsterträger
- 14: metallische Bolzen
- 15: Steckhülsen
- 16: Nut in der Sitzplatte
- 17: Verstärkungsrippen
- 18: Befestigungselemente
- 19: Ausformungen der Sitzplatte
- 20: Sicherungsschrauben
- 21: Armstützen

## Patentansprüche

1. Freischwingerstuhl mit einem Traggestell, einer Sitzplatte (11) und einer Rückenlehne (3), wobei das Traggestell ein metallisches Rohrgestell (1) mit einen Fussteil (4) und zwei abschnittsweise vertikalen, durch eine vordere Quertraverse (7) miteinander verbundenen Stuhlbeinen (5) umfasst, wobei die oberen Enden der Stuhlbeine (5) unter einem schrägen Winkel gegen die Rückenlehne (3) hin abgebogen sind, wobei die Sitzplatte (11) an der vorderen Quertraverse (7) angebracht ist, **dadurch gekennzeichnet, dass** der Fusstel (4) u-förming ist, und die oberen Enden der Stuhlbeine (5) unterhalb der vorderen Quertraverse (7) abgebogen sind und sich etwa bis gegen die Mitte der Sitzplatte (11) hin erstrecken, wo sie mit Streben (8) etwa gleichen Durchmessers aus Kunststoff auf Stoss verbunden sind, die sich weiter gegen die Rückenlehne hin erstrecken und die durch eine hintere Quertraverse ebensfalls aus Kunsttoff miteinander verbunden sind wobei die Sitzplatte (11) formstabil mit der hinteren Quertraverse (3) verbunden und schwenkbar an der vorderen Quertraverse (7) angebracht ist.

2. Freischwingerstuhl nach Anspruch 1, **dadurch gekennzeichnet, dass** die Streben und die hintere Quertraverse (9) einstückig ausgebildet sind.

3. Freischwingerstuhl nach Anspruch 1, **dadurch gekennzeichnet, dass** die Streben (8), die hintere Quertraverse (9) und die Sitzplatte (11) einstückig ausgebildet sind.

4. Freischwingerstuhl nach Anspruch 1, **dadurch gekennzeichnet, dass** die Streben (8), die hintere Quertraverse (9), die Sitzplatte (11) und die Rückenlehne (3) einstückig ausgebildet sind.

5. Freischwingerstuhl nach einem der Ansprüche 1 - 4, **dadurch gekennzeichnet, dass** die Rückenlehne (3) ausschliesslich an den beiden Streben (8) befestigt ist,

6. Freischwingerstuhl nach einem der Ansprüche 1 - 5, **dadurch gekennzeichnet, dass** die oberen abgebogenen Enden der Stuhlbeine (5) jeweils mit einem Bolzen (14), vorzugsweise einem Metallbolzen, mit den Streben (8) verbunden sind.

7. Freischwingerstuhl nach Anspruch 6, **dadurch gekennzeichnet, dass** die Bolzen (14) im Kunststoffmaterial der Streben (8) fest eingebettet und in den abgebogenen Enden der Stuhlbeine (5) in einer Steckhülse (15) aufgenommen sind.

8. Freischwingerstuhl nach Anspruch 7, **dadurch gekennzeichnet**, die Einstecköffnungen für die Bolzen (14) in den Streben (8) und/oder in den Hülsen (15) mit Zügen und Feldern versehen sind.

9. Freischwingerstuhl nach einem der Ansprüche 1 - 8, **dadurch gekennzeichnet, dass** die Sitzplatte (11) auf ihrer Oberseite mit Verstärkungsrippen (17) versehen ist, welche unter einem schrägen Winkel gegenüber der Sitzplatte (11) sowie parallel zu beidseitigen Endabschnitten (10) der hinteren Quertraverse (9) zwischen der Sitzplatte (11) und den Streben (8) ausgerichtet sind.

10. Freischwingerstuhl nach einem der Ansprüche 1 - 9, **dadurch gekennzeichnet, dass** in der Sitzplatte (11) eine nach unten offene Nut (16) für die Aufnahme und Lagerung der vorderen Quertraverse (7) vorhanden ist, wobei die Flanken dieser Nut parallel zu beidseitigen Endabschnitten (10) der hinteren Quertraverse (9) zwischen der Sitzplatte (11) und den Streben (8) ausgerichtet sind.

11. Freischwingerstuhl nach einem der Ansprüche 1 - 7, **dadurch gekennzeichnet, dass** die vordere Quertraverse (7) mit klammerartigen Befestigungselementen (18) an der Sitzplatte (11) befestigt ist, wobei die vordere Quertraverse (7) in den Befestigungselementen (18) schwenkbar ist und die Befestigungselemente (18) in Ausformungen (19) der Sitzplatte (11) drehfest angeordnet und in diesen verrastet sind.

12. Freischwingerstuhl nach einem der Ansprüche 1 - 9, **dadurch gekennzeichnet, dass** an den Streben (8) sich zwischen deren Enden erstreckende, nach oben gewölbte, gegenüber den Streben (8) nach aussen versetzt angeordnete und mit den Streben (8) einstückig ausgebildete bügelartige Armstützen (21) vorhanden sind.

## Claims

1. Cantilever chair having a frame, a seat (11) and a backrest (3), wherein the frame comprises a tubular metal frame (1) with a base (4) and two legs (5) that are vertical in sections and linked to each other by means of a front crossbar (7), wherein the upper ends of the legs (5) are bent at an angle towards the backrest (3), and wherein the seat (11) is attached to the front crossbar (7), **characterised in that** the base (4) is U-shaped, and the upper ends of the legs (5) are bent below the front crossbar (7) and extend approximately to the centre of the seat (11), where they are connected edge to edge with struts (8) of approximately the same diameter made of plastic, which struts extend further towards the backrest (3) and which are connected to each other by means of a rear crossbar (9) likewise made of plastic, wherein the seat (11) is connected in a dimensionally stable manner to the rear crossbar (9) and is attached in a pivoted manner to the front crossbar (7).

2. Cantilever chair according to Claim 1, **characterised in that** the struts and the rear crossbar (9) are made in one piece.

3. Cantilever chair according to Claim 1, **characterised in that** the struts (8), the rear crossbar (9) and the seat (11) are made in one piece.

4. Cantilever chair according to Claim 1, **characterised in that** the struts (8), the rear crossbar (9), the seat (11) and the backrest (3) are made in one piece.

5. Cantilever chair according to one of Claims 1 to 4, **characterised in that** the backrest (3) is secured only to the two struts (8).

6. Cantilever chair according to one of Claims 1 to 5, **characterised in that** the upper bent ends of the legs (5) are each connected to the struts (8) by means of a bolt (14), preferably a metal bolt.

7. Cantilever chair according to Claim 6, **characterised in that** the bolts (14) are permanently embedded in the plastic material of the struts (8) and are held in the bent ends of the legs (5) in a push-in sleeve (15).

8. Cantilever chair according to Claim 7, **characterised in that** the push-in holes for the bolts (14) in the struts (8) and / or in the sleeves (15) are provided with grooves and lands.

9. Cantilever chair according to one of Claims 1 to 8, **characterised in that** the seat (11) has reinforcing ribs (17) on its upper surface, which ribs are oriented at an angle to the seat (11) and parallel to the end sections (10) at both sides of the rear crossbar (9) between the seat (11) and the struts (8).

10. Cantilever chair according to one of Claims 1 to 9, **characterised in that** there is, in the seat (11), a slot (16) open at the bottom to accept and hold the front crossbar (7), the sides of this slot being oriented parallel to the end sections (10) at both sides of the rear crossbar (9) between the seat (11) and the struts (8).

11. Cantilever chair according to one of Claims 1 to 7, **characterised in that** the front crossbar (7) is secured to the seat (11) with clamp-like mounting elements (18), the front crossbar (7) being pivoted in the mounting elements (18), and the mounting elements (18) being positioned in a non-rotatable manner in recesses (19) of the seat (11) and locked therein.

12. Cantilever chair according to one of Claims 1 to 9, **characterised in that** there are, on the struts (8), bracket-shaped armrests (21) that extend between the ends of same, and that are curved upwards and arranged offset outwards in relation to the struts (8), and that are made in one piece with the struts (8).

## Revendications

1. Siège à porte à faux avec un socle de support, une plaque d'assise (11) et un dossier (3), dans lequel le socle de support inclut un socle tubulaire (1) avec un piètement (4) et deux pieds de siège (5) formant une partie verticale et reliés par une traverse avant transversale (7), dans lequel les extrémités supérieurs des pieds de siège (5) sont repliées vers le dossier (3) selon un angle oblique, dans lequel la plaque d'assise (11) est montée sur la traverse transversale avant (7), **caractérisé en ce que** le piètement (4) est réalisé en forme de « U », et les extrémités supérieures des pieds de siège (5) sont repliées en dessous de la traverse transversale avant (7) et s'étendent approximativement jusqu'au milieu de la plaque d'assise (11), où elles sont reliées de façon jointive à des montants (8) en plastique de diamètre sensiblement identique, qui s'étendent eux-mêmes jusqu'au dossier (3) et sont reliés entre eux par une traverse transversale arrière (9) elle aussi en plastique, dans lequel la plaque d'assise (11) est montée de façon solidaire sur la traverse transversale arrière (9) et de façon oscillante sur la traverse transversale avant (7).

2. Siège à porte à faux selon la revendication 1, **caractérisé en ce que** les montants et la traverse transversale arrière (9) sont réalisés d'une seule pièce.

3. Siège à porte à faux selon la revendication 1, **caractérisé en ce que** les montants (8), la traverse transversale arrière (9) et la plaque d'assise (11) sont réalisés d'une seule pièce.

4. Siège à porte à faux selon la revendication 1, **caractérisé en ce que** les montants (8), la traverse transversale arrière (9), la plaque d'assise (11) et le dossier (3) sont réalisés d'une seule pièce.

5. Siège à porte à faux selon l'une quelconque des revendications 1-4, **caractérisé en ce que** le dossier (3) est fixé uniquement sur les deux montants (8).

6. Siège à porte à faux selon l'une quelconque des revendications 1-5, **caractérisé en ce que** les extrémités supérieures repliées des pieds de siège (5) sont chacune reliées aux montants (8) par une cheville (14), de préférence une cheville métallique.

7. Siège à porte à faux selon la revendication 6, **caractérisé en ce que** les chevilles (14) sont fermement noyées dans le matériau plastique des montants (8) et sont logées dans les extrémités repliées des pieds de siège (5) à l'intérieur d'une douille à emmanchement (15).

8. Siège à porte à faux selon la revendication 7, **caractérisé en ce que** les ouvertures d'emmanchement pour les chevilles (14) dans les montants (8) et/ou les douilles (15) sont munies de nervures et rainures.

9. Siège à porte à faux selon l'une quelconque des revendications 1-8, **caractérisé en ce que** la plaque d'assise (11) est munie sur sa face supérieure de nervures de renfort (17), qui sont réalisées selon un angle oblique par rapport à la plaque d'assise (11) et parallèlement à des parties d'extrémité (10) des deux côtés de la traverse transversale arrière (9) entre la plaque d'assise (11) et les montants (8).

10. Siège à porte à faux selon l'une quelconque des revendications 1-9, **caractérisé en ce qu'**il existe dans la plaque d'assise (11) une rainure (16) pour accueillir et loger la traverse transversale avant (7), dans lequel les côtés de cette rainure sont réalisés parallèlement à des parties d'extrémité (10) des deux côtés de la traverse transversale arrière (9) entre la plaque d'assise (11) et les montants (8).

11. Siège à porte à faux selon l'une quelconque des revendications 1-7, **caractérisé en ce que** la traverse transversale avant (7) est fixée à la plaque d'assise (11) à l'aide d'éléments de fixation (18) à crampons, dans lequel la traverse transversale avant (7) peut osciller à l'intérieur des éléments de fixation (18) et les éléments de fixation (18) sont fixes en rotation dans des évidements (19) de la plaque d'assise (11) à l'intérieur desquels ils sont encliquetés.

12. Siège à porte à faux selon l'une quelconque des revendications 1-9, **caractérisé en ce que**, sur les montants (8) et s'étendant entre leurs extrémités, sont prévus des accoudoirs (21) en forme d'arceau, courbés vers le haut, réalisés d'une seule pièce avec les montants (8) et décalés vers l'extérieur par rapport aux montants (8).
